# EUROPÄISCHE PATENTSCHRIFT

(11) **EP 3 594 144 B1**
(45) Veröffentlichungstag und Bekanntmachung des Hinweises auf die Patenterteilung: **17.02.2021**
(21) Anmeldenummer: 18183447.4
(22) Anmeldetag: 13.07.2018
(51) Int. Cl.: B65D 75/56, B65D 33/00, B65D 75/58

(54) **RECYCLINGFÄHIGER BEUTEL**
RECYCLABLE BAG
SACHET RECYCLABLE

(43) Veröffentlichungstag der Anmeldung: 15.01.2020
(62) Teilanmeldung aus: 20214743.5
(73) Patentinhaber: Mondi AG, 1030 Wien (AT); Werner & Mertz GmbH, 55120 Mainz (DE)
(72) Erfinder: KÖSTERS, Jens, 49134 Wallenhorst (DE); SANDER, Immo, 65195 Wiesbaden (DE); LUCCHESE, Michele, 55122 Mainz (DE)
(74) Vertreter: Andrejewski - Honke Patent- und Rechtsanwälte Partnerschaft mbB

(56) Entgegenhaltungen:
- EP-A1- 3 168 169
- US-A- 5 882 118
- US-A1- 2014 205 211
- US-B1- 6 227 707

## Beschreibung

Die Erfindung betrifft einen Folienbeutel gemäß dem Oberbegriff des Patentanspruchs 1 mit einem zumindest zwei einander gegenüberliegende Frontwände aufweisenden Beutelkörper aus einer Beutelfolie, wobei ein bedruckter Materialabschnitt an einem Teil eines umlaufenden Randes mit einer permanenten Befestigungsnaht an einer der Frontwände befestigt ist und benachbart zu der Befestigungsnaht eine Aufreißlinie in Form einer Materialschwächung aufweist. Ferner ist vorgesehen, dass sich die Befestigungsnaht über einen Anteil zwischen 40 % und 98 % des umlaufenden Randes erstreckt. Die Frontwände weisen in etwa eine Rechteckform mit zwei Seitenrändern, einem oberen Rand und einem unteren Rand auf.

Gerade wenn der Folienbeutel für die Aufnahme von Flüssigkeit vorgesehen ist, können die oberen Ecken der Frontwände schräg abgeschnitten sein, wie dies beispielsweise aus EP 3 168 169 A1 sowie US 2018/0009587 A1 bekannt ist. Auch solche Frontwände werden dann im Rahmen der Erfindung als noch im Wesentlichen rechteckförmig bezeichnet.

Der Folienbeutel ist insbesondere als Folienverpackungsbeutel ausgestaltet und kann beispielsweise mit einem Standboden für die Aufnahme von Flüssigkeiten wie Waschmittel, Reinigungsmittel, flüssige Seife, Schampon, Duschgel, Conditioner oder dergleichen vorgesehen. Neben anderen Flüssigkeiten wie verschiedene Haushaltschemikalien kommen aber auch andere Verpackungszwecke in Betracht, für welche in bekannter Weise Folienbeutel eingesetzt werden.

Herkömmliche Folienverpackungsbeutel werden in der Praxis als Massenartikel eingesetzt, wobei der typische Aufbau solcher Folienverpackungsbeutel beispielsweise aus EP 2 032 454 B1 sowie EP 2 364 848 B1 bekannt ist.

Häufig ist als Material für die Beutelwand ein Kaschierverbund als Beutelfolie mit einer Innenfolie aus Polyethylen (PE) und eine Außenfolie auf der Basis von Polyethylenterephthalat (PET) oder biaxial orientierten Polypropylen (BO-PP) vorgesehen, wobei eine Druckschicht zu einem solchen Kaschierverbund vor dem Verkleben der Innenfolie mit der Außenfolie innenliegend an der Kontaktfläche entweder auf die Außenfolie oder die Innenfolie aufgebracht wird und dann durch die transparente Außenfolie sichtbar ist.

Derartige herkömmliche Folienverpackungsbeutel zeichnen sich durch ein besonders hochwertiges Erscheinungsbild und gute Funktionseigenschaften aus. Allerding ist aufgrund der Kaschierung der unterschiedlichen Polymermaterialien ein sortenreines Kunststoff-Recycling nicht möglich, weshalb entsprechende Folienverpackungsbeutel als Einweg-Artikel nach ihrer Benutzung in der Regel deponiert oder bestenfalls verbrannt werden, wobei zumindest noch eine thermische Verwertung möglich ist.

Sortenreine Kunststoffabfälle können dagegen leicht recycelt werden, wobei dann jedoch die häufig auf der Beutelwand vorhandene Druckfarbe je nach Zusammensetzung die Bildung hochwertiger Recyclingprodukte behindern kann.

Im Hinblick auf eine Wiederverwertung sind also sortenreine und unbedruckte Kunststoffabfälle besonders vorteilhaft. Dagegen besteht jedoch bei Folienbeuteln und insbesondere bei Folienverpackungsbeuteln das Bedürfnis eines hochwertigen Erscheinungsbildes, wobei neben einer ansprechenden graphischen Gestaltung auch Produkt- und Verbrauchsinformationen auf den Folienbeutel vorhanden sein müssen.

Um diesen Anforderungen gerecht zu werden, sind aus dem Stand der Technik unterschiedliche und teils gegenläufige Ansätze bekannt.

Gemäß JPH 5-84640 U wird ein Folienbeutel zum Nachfüllen einer Flüssigkeit vorgeschlagen, der mit einer umlaufenden separaten Banderole versehen ist. Durch die separate vergleichsweise steife Banderole wird der Folienbeutel stabilisiert, wobei auch ein Benutzer den Folienbeutel an der Banderole gut greifen kann. Darüber hinaus sind mehrschichtige Folienbeutel und Folienverpackungen bekannt, bei denen einzelne Schichten peelbar, d. h. voneinander trennbar verbunden sind. Es werden dabei Befestigungsnähte erzeugt, deren Verbundhaftung so eingestellt ist, dass diese Befestigungsnähte bei dem Ausüben einer Zugkraft an der Kontaktfläche der aufeinanderfolgenden Schichten getrennt wird. Verschiedene Ausführungsformen solcher Folienbeutel und Folienverpackungen sind beispielsweis in JPH 8-2536 A, US 2018/0009587 A1, US 3 114 643 A und US 6,280 085 B1 beschrieben.

Aus der US 2014/205211 A1 ist ein gattungsgemäßer Beutel bekannt, bei dem an zumindest einer Seite eine Art Tasche gebildet wird, in welche beispielsweise eine Einlage eingesetzt werden kann. Zudem kann die äußere Folienlage an Perforationen abgerissen werden.

Ferner ist aus EP 3 168 169 A1 (Fig. 1) ein Folienbeutel bekannt. Der bedruckte Materialabschnitt erstreckt sich in Bezug auf die Höhe des Folienbeutels nur über einen mittleren Bereich und ist dort an permanenten, d. h. nicht peelbaren Befestigungsnähten in Form von Heißsiegelnähten an der darunterliegenden Frontwand befestigt. Vorzugsweise sind die beiden einander gegenüberliegenden Frontwände jeweils mit einem bedruckten Materialabschnitt versehen, wobei eine solche Ausgestaltung auch im Rahmen der vorliegenden Erfindung besonders bevorzugt ist. Während gemäß EP 3 168 169 A1 ausgehend von einer Rechteckform des Materialabschnitts nach Art einer Banderole bewusst nur eine Befestigung an den schmalen Seiten erfolgt, erstreckt sich die Befestigungsnaht gemäß der vorliegenden Erfindung über einen Anteil zwischen 40 % und 98 % des Randes, so dass insgesamt eine bessere und vollständigere Befestigung des Materialabschnittes an der zugeordneten Frontwand erfolgt.

Wenn der bekannte gattungsgemäße Folienbeutel entleert ist, kann für ein optimiertes Recycling der größte Teil des bedruckten Materialabschnittes entlang von Schwächungslinien abgerissen werden, welche direkt benachbart zu den Siegelnähten an den Längskanten verlaufen. Lediglich unmittelbar an den Heißsiegelnähten verbleiben schmale Ränder des Materialabschnitts. Wenn der Materialabschnitt dort bewusst nicht bedruckt ist, ist der nach einem Abreißen des Materialabschnittes verbleibende Beutelkörper völlig unbedruckt. Insbesondere bei einer sortenreinen Ausgestaltung ist dann ein einfaches Recycling möglich.

Vor diesem Hintergrund liegt der vorliegenden Erfindung die Aufgabe zugrunde, die Einsatz- und Gestaltungsmöglichkeiten des Folienbeutels zu verbessern, ohne dass die aus dem Stand der Technik bekannte Möglichkeit einer Wiederverwertung beeinträchtigt wird.

Gegenstand der Erfindung und Lösung der Aufgabe ist ein Folienbeutel gemäß Patentanspruch 1.

Erfindungsgemäß erstreckt sich der Materialabschnitt bis zu den Seitenrändern, dem unteren Rand und dem oberen Rand der zugeordneten Frontwand, wobei der Materialabschnitt dann auch an jedem der Ränder mit der Befestigungsnaht zumindest abschnittsweise befestigt ist.

In Bezug auf die rechteckige oder im Wesentlichen rechteckige Ausgestaltung der Frontwände ist dann der Materialabschnitt an allen Rändern gehalten und somit gut gegen ein versehentliches Abreißen geschützt. Des Weiteren wird die Frontwand von dem Materialabschnitt weitgehend, nahezu vollständig oder sogar vollständig abgedeckt, so dass sich für einen Benutzer ein besonders hochwertiges Erscheinungsbild ähnlich wie bei einem herkömmlichen Folienbeutel ergibt, der jedoch nicht in gleicher Weise recycelt werden kann.

Der vorliegenden Erfindung liegt in diesem Zusammenhang die Erkenntnis zugrunde, dass die Festigkeit gemäß der aus dem Stand der Technik bekannten Ausführungsform an sich ausreichend ist, allerdings an den Längsseiten des Materialabschnittes nach Art einer Banderole eine große unverbundene Länge zwischen dem Materialabschnitt und der zugeordneten Frontwand über die gesamte Breite des Folienbeutels vorliegt. Gerade bei einer solchen großen unverbundenen Länge besteht die Gefahr, dass der Materialabschnitt noch während der Benutzung des Folienbeutels, beispielsweise bei einem Transport oder einer Handhabung durch den Benutzer in irgendeiner Weise an einem Hindernis "hängen bleiben" kann, so dass dann trotz einer an sich ausreichenden Befestigung der Materialabschnitt abgerissen wird. Darüber hinaus kann sich gemäß dem Stand der Technik der Materialabschnitt aufgrund der großen unverbundenen Länge weit von dem Materialabschnitt abheben. Das gilt beispielsweise, wenn nach der Teilentnahme des Füllgutes der Folienbeutel eine größere Beweglichkeit aufweist und insbesondere der Beutelkörper nicht mehr prall gefüllt ist. Auch die dann resultierende optische Beeinträchtigungen (mit einer noch größeren Gefahr des zuvor beschriebenen "hängen bleibens" wird im Rahmen der Erfindung durch den größeren Anteil der Befestigungsnaht entlang des umlaufenden Randes vermieden.

Die Befestigungsnaht erstreckt sich bevorzugt über einen Anteil von zumindest 50 % und besonders bevorzugt von zumindest 60 % des umlaufenden Randes.

Da der Materialabschnitt mit einer permanenten, d. h. unpeelbaren Befestigungsnaht auf der zugeordneten Frontwand angeordnet ist, muss entlang des umlaufenden Randes eine freie Stelle der Befestigungsnaht verbleiben, damit ein Benutzer dort zwischen den separaten Materialabschnitt und die zugeordnete Frontwand greifen kann, um dann von dort den Materialabschnitt bzw. den Materialabschnitt innerhalb der Aufreißlinie von der zugeordneten Frontwand abreißen zu können. Entsprechend erstreckt sich die Befestigungsnaht bevorzugt über höchstens 90 % und besonders bevorzugt über höchstens 85 % des umlaufenden Randes.

Die Befestigungsnaht und die Aufreißlinie können entlang des umlaufenden Randes jeweils mehrere voneinander beabstandete Befestigungsnahtabschnitte bzw. Aufreißlinienabschnitte aufweisen. Der Anteil der Befestigungsnaht entlang des umlaufenden Randes ergibt sich dann aus den Anteil sämtlicher Befestigungsnahtabschnitte gemeinsam.

Wo entlang des umlaufenden Randes des Materialabschnitts die Befestigungsnaht (bzw. die Befestigungsnahtabschnitte) vorgesehen ist, verläuft benachbart auch nach innen versetzt die Aufreißlinie bzw. die Aufreißlinienabschnitte, weil ansonsten die bei einem Abreißen des Materialabschnitts gewünschte Materialtrennung nicht sichergestellt werden kann.

Wenn die Befestigungsnaht aus mehreren, vorzugsweise maximal sechs Befestigungsnahtabschnitten gebildet ist, sind die Befestigungsnahtabschnitte besonders bevorzugt jeweils kontinuierlich ausgeführt. Alternativ können die Befestigungsnahtabschnitte aber grundsätzlich - ähnlich wie eine Perforation als Materialschwächung - jeweils diskontinuierlich ausgeführt sein, wobei sich in kurzer Folge verbundene und unverbundene Bereiche abwechseln. Im Rahmen der Erfindung bezieht sich der Begriff "Befestigungsnahtabschnitt" stets auf eine Länge entlang des umlaufenden Randes über welche bei einem Abreißen des Materialabschnitts von der zugeordneten Frontwand ein durchgehender Riss entlang der Aufreißlinie gebildet wird. Wenn dagegen bei aufeinanderfolgenden verbundenen und unverbundenen Abschnitten der Riss bei einem Abreißen des Materialabschnitts zu der Außenkante des Materialabschnitts gelangt, so liegt dort auch im Sinne der Erfindung eine Unterbrechung der Befestigungsnaht vor. Solange bei einem Abreißen der Riss sich an der Aufreißlinie entlang der Befestigungsnaht ausbreitet, kommt es letztlich nicht darauf an, ob diese kontinuierlich oder diskontinuierlich ausgeführt ist, auch wenn in der Praxis eine kontinuierliche Ausgestaltung bevorzugt ist.

Auch wenn für die Befestigungsnaht unterschiedliche Ausgestaltungen in Betracht kommen, so ist diese bevorzugt als Heißsiegelnaht ausgeführt. Die Beutelfolie ist dann zweckmäßigerweise an einer Beutelinnenseite und einer Beutelaußenseite heißsiegelbar, wobei dann auch die Frontwände und gegebenenfalls zwischen den Frontwänden angeordnete Falten und/oder Funktionsausformungen wie ein Ausgießer oder ein Wiederverschlussstreifen durch Heißsiegeln zu dem Beutelkörper geformt werden können.

Damit der Materialabschnitt möglichst vollständig von der zugeordneten Frontwand nach der Benutzung des Folienbeutels abgerissen werden kann, verläuft die Aufreißlinie gemäß einer bevorzugten Ausgestaltung der Erfindung in einem Abstand zwischen 4 mm und 20 mm, vorzugsweise zwischen 6 mm und 12 mm bis zu einer jeweils benachbarten Außenkante des Materialabschnitts. Der beschriebene Abstand ist so gewählt, dass zwischen der Aufreißlinie und der jeweils benachbarten Außenkante des Materialabschnitts die Verbindungsnaht, insbesondere in Form einer Heißsiegelnaht gebildet werden Die Aufreißlinie kann beispielsweise durch eine Perforation, eine Einkerbung oder mittels Laser gebildet sein. Bei einer Perforation wechseln sich entlang der Aufreißlinie in kurzer Folge durchtrennte Bereiche und Stege ab.

Bei einer Einkerbung weist der Materialabschnitt an der Aufreißlinie eine geringere Dicke auf. Dies kann beispielsweise dadurch erreicht werden, dass dem Materialabschnitt dort in die Richtung teilweise geschnitten wird. Darüber hinaus kann auch eine Materialverdrängung beispielsweise durch eine Prägung erfolgen. Insbesondere können die beschriebenen Maßnahmen auch mit einer Perforation kombiniert werden. Nach Art einer Perforation können sich beispielsweise entlang der Aufreißlinie auch geschwächte und ungeschwächte Bereich abwechseln. Um ein besonders leichtes Aufreißen zu ermöglichen können sich darüber hinaus auch geschwächte und vollständig getrennte Bereiche nach Art einer Perforation abwechseln.

Des Weiteren kann die Aufreißlinie auch mittels Laser gebildet werden. Durch die Bestrahlung mit einem Laser wird dann ein Materialabtrag und/oder eine Versprödung erreicht. Eine Versprödung ist grundsätzlich auch durch einen Temperatureintrag möglich.

Wie bereits zuvor erläutert, sollen im Rahmen der Erfindung insbesondere ein versehentliches Abreißen des Materialabschnittes und ein weites Abstehen des Materialabschnittes von der zugeordneten Frontwand vermieden werden. Entsprechend ist es von Vorteil, wenn entlang des umlaufenden Randes die größte unverbundene Länge zwischen dem Materialabschnitt und der zugeordneten Frontwand gering gehalten wird und vorzugsweise weniger als 160 mm beträgt. Besonders bevorzugt liegt die größte unverbundene Länge zwischen 40 mm und 120 mm.

Hinsichtlich der unteren Grenze ist zu beachten, dass an zumindest einer Stelle des Materialabschnitts ein Benutzer die Möglichkeit haben soll, zwischen den Materialabschnitt und die zugeordnete Frontwand zu greifen, um von dort aus durch eine Abreißbewegung den unverbundenen Teil des Materialabschnitts abziehen zu können.

Die größte unverbundene Länge befindet sich vorzugsweise in einem oberen Bereich des Folienbeutels, besonders bevorzugt im Bereich einer oberen Beutelecke. Durch eine solche Anordnung wird die Gefahr eines versehentlichen Abreißens (eines "hängen bleibens") reduziert, wobei ein Benutzer gerade im oberen Bereich des Beutels und besonders an einer Beutelecke nach einem Angriffspunkt für ein Abreißen des Materialabschnitts suchen wird.

Da sich der Materialabschnitt bis zumindest sämtlichen Rändern der Frontwand erstreckt, liegt die Festigungsnaht in der Regel auch zumindest Abschnittsweise in Überdeckung mit einer Verbindungsnaht, an der die Frontwände entweder miteinander oder mit einer zwischen den Frontwänden angeordneten Falte verbunden ist. Gerade wenn der Folienbeutel für die Aufnahme von Flüssigkeiten vorgesehen ist, kann zwischen den Frontwänden eine Bodenfalte vorgesehen sein, welche auch ein Standboden bildet.

Auch der Materialabschnitt kann eine rechteckige oder im Wesentlichen rechteckige Form aufweisen. Besonders bevorzugt ist eine Ausgestaltung, bei der ausgehend von einer Rechteckform zumindest eine Ecke schräg abgetrennt ist. Dabei kann es auch sinnvoll sein, wenn der Materialabschnitt an der schräg abgetrennten Ecke gegenüber der darunterliegenden Frontwand zurückspringt. An einem solchen zurückversetzen Bereich kann beispielsweise die Befestigungsnaht entlang einer unverbundenen Länge unterbrochen sein, damit dort ein Benutzer zum Abtrennen des Materialabschnittes eingreifen kann. Die zurückversetzte Anordnung des Materialabschnittes kann auch zweckmäßig sein, wenn in dem darunterliegenden Bereich des Beutelkörpers eine Funktionsausformung vorgesehen ist. Als Funktionsausformung kommen insbesondere ein Ausgießer ein Tragegriff oder ein Wiederverschlussstreifen in Betracht. Während Ausgießer und Wiederverschlussstreifen als separate Teile zugeführt werden, kann ein Tragegriff auf unterschiedliche Weise gebildet werden. Neben der Befestigung einer separat zugeführten Griffschlaufe kann ein Tragegriff auf besonders bevorzugte Weise einfach durch eine Ausstanzung oder einen Einschnitt gebildet werden. Eine solche Ausstanzung oder ein Einschnitt wird dann zweckmäßigerweise in einem Bereich gebildet, der durch eine Absiegelung von dem eigentlichen Aufnahmeraum des Beutelkörpers abgetrennt ist. Exemplarisch wird hierzu auf die EP 3 168 169 A1 verwiesen.

Im Rahmen der Erfindung kann es ausreichend sein, wenn lediglich eine der beiden Frontwänden in der beschriebenen Weise mit einem Materialabschnitt versehen ist, wobei im Rahmen einer solchen Ausgestaltung der Materialeinsatz minimiert ist und lediglich ein bedruckter Materialabschnitt entfernt werden muss. Auf die Nachteile einer Bedruckung im Zuge eines Recyclings wurde eingangs bei der Diskussion der bekannten Ausführungsformen bereits eingegangen.

Gemäß einer bevorzugten Weiterbildung der Erfindung sind jedoch beide Frontwände mit jeweils einem zugeordneten Materialabschnitt vorgesehen, die im Hinblick auf die zuvor geschilderten Merkmale ohne Einschränkung gleich oder unterschiedlich ausgeführt sein können. Ein solcher Umstand trägt der Anforderung Rechnung, dass Folienbeutel an ihrer Vorderseite und ihrer Rückseite in der Regel unterschiedlich gestaltet werden sollen. Während auf der Vorderseite das Produkt mit einer ansprechenden Gestaltung einem Logo und einer gut lesbaren Beschriftung versehen sein kann, können auf der Rückseite detaillierte Angaben zu den Inhaltsstoffen, der Verwendung, sonstige Eigenschaften, Warnhinweise und dergleichen aufgeführt sein.

Um ein besonders gutes Recycling zu ermöglichen, kann die Beutelfolie sortenrein aus Polyolefin gebildet sein.

Zweckmäßigerweise ist der Beutelkörper selbst auch unbedruckt.

Vor diesem Hintergrund ist es auch von Vorteil, wenn der Materialabschnitt im Bereich der Befestigungsnaht und insbesondere außerhalb der Aufreißlinie unbedruckt ist. Bei einer solchen Ausgestaltung wird erreicht, dass auch durch die nach einem Abreißen auf den Beutelkörper verbleibenden Reste des Materialabschnitts keine Druckfarbe zurückbleibt. Dabei kann besonders bevorzugt auch vorgesehen sein, dass der Materialabschnitt und die Beutelfolie sortenrein aus einem Polyolefin gebildet sind, wobei dann insgesamt ein sortenreiner unbedruckter Reststoff vorliegt, wenn der Materialabschnitt mit seinen bedruckten Bereichen von dem Beutelkörper abgetrennt ist.

Der Materialabschnitt ist gemäß einer bevorzugten Ausgestaltung der Erfindung aus Folie gebildet. Alternativ kommen grundsätzlich aber auch andere Materialien wie beispielsweise Nonwoven, beschichtetes Papier und ein mehrschichtiges Laminat in Betracht.

Die an dem umlaufenden Rand vorgesehene Befestigungsnaht bzw. die die Befestigungsnaht bildende Befestigungsnahtabschnitte sind üblicherweise als einzige Verbindung zwischen dem Materialabschnitt und der darunterliegenden Frontwand vorgesehen.

Auch wenn der Materialabschnitt in einer gewissen Weise zu einer Stabilisierung des Beutelkörpers beitragen kann, so weist dieser bevorzugt im Vergleich zu der Beutelfolie eine deutlich geringere Dicke und ein deutlich geringeres Flächengewicht auf.

Im Rahmen einer solchen Ausgestaltung wird auch in Betracht gezogen, dass der Materialabschnitt aufgrund des Aufdruckes nicht oder nur aufwendiger recycelt werden kann.

Das Flächengewicht des Materialabschnitts liegt typischerweise zwischen 18 g/m² und 150 g/m² auf. Bei einer bevorzugten Ausgestaltung des Materialabschnitts als Folie und bei üblichen Kunststoffen entspricht dieses Flächengewicht in etwa einer Dicke zwischen 20 µm und 170 µm.

Die Beutelfolie weist bevorzugt eine Dicke zwischen 120 µm und 250 µm auf.

Die Auswahl einer geeigneten Dicke für die Beutelfolie hängt dabei in besonderem Maße auch von der Größe des Folienbeutels, dem Einsatzzweck und den dabei zu erwartenden Belastungen ab. Mit zunehmender Größe des Folienbeutels ist im Zweifel auch eine größere Dicke der Beutelfolie und gegebenenfalls auch des Materialabschnittes in Betracht zu ziehen.

Wenn der Materialabschnitt als Folie ausgestaltet ist, so weist dieser besonders bevorzugt höchstens die halbe Dicke der Beutelfolie auf.

Dem erfindungsgemäßen Folienbeutel kann eine Längs- und eine Querrichtung zugeordnet werden. Bei im Wesentlichen rechteckigen Frontwänden entspricht dann die Längsrichtung den Seitenrändern der Frontwände, wobei der obere Rand und der obere Rand entlang der Querrichtung verlaufen.

Ausgehend von einer solchen Zuordnung der Längs- und Querrichtung ist der Materialabschnitt entlang seiner beiden in Längsrichtung verlaufenden Seitenrändern durchgehend mit der Befestigungsnaht versehen, welche sich auch zumindest Bereichsweise an dem oberen Rand sowie an dem unteren Rand erstreckt. An dem unteren Rand ist dabei ein durchgehender Verlauf möglich. Es kann aber ausreichend sein, wenn an dem unteren Rand nur einzelne Teilbereiche befestigt sind, die dann jeweils einen vergleichsweise kurzen Befestigungsnahtabschnitt bilden.

Die Erfindung wird nachfolgend anhand von Zeichnungen erläutert. Es zeigen:
- Fig. 1: einen gefüllten Folienbeutel in einer Perspektive,
- Fig. 2: eine alternative Ausgestaltung des Folienbeutels in einem flachgelegten, unbefüllten Zustand,
- Fig. 3: ein Schnitt durch einen Folienbeutel gemäß der Fig. 1 oder der Fig. 2 im Bereich einer Längsseite,
- Fig. 4: ein entleerter und flachgelegter Folienbeutel während des Abtrennens eines Materialabschnitts.

Die Fig. 1 und 2 zeigen alternative Ausgestaltungen eines Folienbeutels. Als Unterschied ergeben sich eine etwas andere Form sowie der Umstand, dass der Folienbeutel gemäß der Fig. 2 flachgelegt, unbefüllt, unverschlossen und nicht mit einem zusätzlichen Funktionselement versehen ist.

Bezüglich des übrigen Aufbaus können die Fig. 1 und 2 jedoch in ihrer Gesamtheit betrachtet werden.

Entsprechend ist zu erkennen, dass der Folienbeutel einen Beutelkörper 1 mit zwei einander gegenüberliegenden Frontwänden 2 und einer zwischen Frontwänden angeordneten Bodenfalte 3 aufweist. Die Frontwände 2 sind durch Verbindungsnähte 4 untereinander sowie mit der Bodefalte 3 verbunden.

Des Weiteren ist zu erkennen, dass auf der in den Zeichnungen vorderen Frontwand 2 eine separater bedruckter Materialabschnitt 5 angeordnete ist. Wie auch in der Fig. 3 zu erkennen ist, erfolgt die Befestigung des Materialabschnitts 5 auf der zugeordneten Frontwand 2 an einer Befestigungsnaht 6, welche mit der darunterliegenden Verbindungsnaht 4 in Deckung ist.

Die Verbindungsnähte 4 und die Befestigungsnaht 6 sind durch heiße Ziegeln gebildet.

Während der Materialabschnitt 5 in einem mittleren Bereich mit einem Aufdruck 7 versehen ist, sind die Ränder des Materialabschnitts 5 sowie der gesamte Beutelkörper 1 unbedruckt.

Bei der Ausführungsform gemäß der Fig. 1 weist die Befestigungsnaht 4 um den umlaufenden Rand des Materialabschnitts insgesamt fünf Befestigungsnahtabschnitte auf, welche durch unverbundene Bereiche 8 voneinander getrennt sind. Des Weiteren ist in der Fig. 1 zu erkennen, dass ausgehend von einer in etwa rechteckigen Form des Materialabschnittes 5 obere Ecken schräg, in dem Ausführungsbeispiel in einem Winkel von ungefähr 45°, abgetrennt sind. Die beiden unverbundenen Bereiche 8 mit der größten unverbundenen Länge befinden sich im Bereich der oberen Beutelecken, wobei dort ein Benutzer leicht zwischen dem Materialabschnitt 5 und die darunterliegenden Frontwand 2 greifen kann. Für eine Entsorgung des Folienbeutels kann ein Benutzer dann ein Großteil des Materialabschnittes 5 von dem Beutelkörper 1 abreißen. Zu diesem Zweck ist erfindungsgemäß vorgesehen, dass die Befestigungsnaht 6 permanent, d. h. unpeelbar ist, wobei entlang der Befestigungsnaht 6, d. h. üblicherweise parallel zur Befestigungsnaht 6 eine Aufreißlinie 9 in Form einer Materialschwächung verläuft.

Die Materialschwächung kann auf unterschiedliche Art und Weise gebildet werden. Möglich sind beispielweise eine Perforation und/oder eine Reduzierung der Dicke und/oder eine Materialversprödung, beispielsweise durch die Bestrahlung mit einem Laser oder die Zufuhr von Wärme.

Zum Zwecke der besseren Erkennbarkeit ist die Aufreißlinie 9 in der Fig. 3 mit einer reduzierten Dicke des Materialabschnitts 5 dargestellt.

Wenn also ein Benutzer nach dem Gebrauch des Folienbeutels zur Entsorgung an einer oberen Beutelecke zwischen dem Materialabschnitte und die zugeordnete Frontwand 2 eingreift und an dem Materialabschnitt 5 zieht, ergibt sich an der Aufreißlinie 9 eine Materialtrennung in dem Materialschnitt 5, so dass an der Befestigungsnaht 6 bis zu der Aufreißlinie 9 äußere Reste des Materialabschnitts 5 auf der darunterliegenden Frontwand 2 verbleiben, während der gesamte innere Bereich des Materialabschnittes 5 mit der Bedruckung abgerissen wird.

Da der Aufdruck 7 vor der Aufreißlinie 9 endet, verbleibt dann ein Beutelkörper 1 völlig ohne Druckfarbe.

Die Befestigungsnaht erstreckt sich über einen Anteil zwischen 40 % und 98 % zum laufenden Randes, wobei der Anteil vorzugsweise größer als 50 und besonders bevorzugt größer als 60 und vorzugsweise kleiner als 90 und besonders bevorzugt kleiner als 85 % ist.

An einem unteren Rand der Frontwand 2 ist grundsätzlich eine durchgehende Befestigungsnaht 6 bzw. ein durchgehender Befestigungsabschnitt möglich. In dem dargestellten Ausführungsbeispiel sind jedoch lediglich zwei kurze Befestigungsnahtabschnitte 6a als eine Art Fixierung vorgesehen, während die Befestigungsnaht 6 sich mit den entsprechenden Befestigungsabschnitten 6b bis zu den schräg abgetrennten Ecken über die gesamte Länge des Materialabschnittes 5 erstreckt.

In der Fig. 3 ist dargestellt, dass gemäß einer bevorzugten Ausgestaltung der Erfindung auf beiden Frontwänden 2 jeweils ein zugeordneter Materialabschnitt 5 angeordnet ist, wobei die Materialabschnitte weitgehend gleich oder auch unterschiedlich ausgeführt sein können.

Aus der Fig. 3 ist auch ersichtlich, dass die Materialabschnitte 5 außerhalb der Befestigungsnaht 6 nicht mit der jeweils zugeordneten Frontwand 2 verbunden sind.

Gemäß den dargestellten Ausführungsbeispielen ist der Folienbeutel für die Aufnahme von Flüssigkeiten wie beispielsweise Waschmittel, Shampoo, Conditioner, Reinigungsmittel oder sonstige Haushaltschemikalien vorgesehen, wobei dieser Einsatzzweck lediglich exemplarisch ist. Die erfindungsgemäße Ausgestaltung ist auch für andere Folienbeutel und insbesondere übliche Folienverpackungsbeutel geeignet.

Die Aufreißlinie 9 verläuft zweckmäßigerweise mit einem geringen Abstand zu der Befestigungsnaht, so dass der Abstand der Aufreißlinie 9 bis zu einer jeweils benachbarten Außenkante des Materialabschnitts 5 beispielsweise zwischen 4 mm und 20 mm, insbesondere zwischen 6 mm und 12 mm betragen kann.

Die in den Figuren 1 und 2 dargestellten Ausführungsbeispiele weisen jeweils eine Grifföffnung 10 auf, welche durch eine Einstanzung in einem abgesiegelten Bereich des Beutelkörpers 1 gebildet sind. Während gemäß der Fig. 2 der Materialabschnitte 5 sich auch über die Grifföffnung 10 erstreckt und dort auch eingestanzt, ist dieser Eckbereich gemäß der Fig. 1 ausgespart.

In der Fig. 1 ist des Weiteren exemplarisch dargestellt, dass der Beutelkörper eine Ausgießer 11 aufweist, wobei auch alternative Funktionsausformungen wie beispielsweise Wiederverschlüsse vorgesehen sein können.

Wie bereits zuvor erläutert, ist der gemäß Fig. 4 verbleibende Beutelkörper 1 mit den Reststücken des Materialabschnitts 5 völlig unbedruckt. Dabei ist es auch möglich, den Materialabschnitt 5 und die Frontwände 2 des Beutelkörpers sowie Funktionselememte wie den Ausgießer 11 sortenrein aus Polyolefin, beispielweise Polyethylen oder Polypropylen zu bilden, so dass dann ein besonders effektives Recycling möglich ist.

Die die Frontwände 2 und vorzugsweise auch die Bodenfalte 3 bildende Beutelfolie weist typischerweise eine Dicke zwischen 120 µm und 250 µm auf.

Wenn der Materialabschnitt 5 gemäß einer bevorzugten Ausgestaltung der Erfindung aus einer Folie besteht, so beträgt die Dicke beispielsweise zwischen 20 µm und 170 µm.

## Patentansprüche

1. Folienbeutel mit einem zumindest zwei einander gegenüberliegende Frontwände (2) aufweisenden Beutelkörper (1) aus einer Beutelfolie, wobei ein bedruckter Materialabschnitt (5) an einem Teil eines umlaufenden Randes des Materialabschnitts (5) mit einer permanenten Befestigungsnaht (6) an einer der Frontwände (2) befestigt ist und benachbart zu der Befestigungsnaht (6) eine Aufreißlinie (9) in Form einer Materialschwächung aufweist, wobei sich die Befestigungsnaht (6) über einen Anteil zwischen 40 % und 98 % des umlaufenden Randes erstreckt und wobei die Frontwände (2) im Wesentlichen eine Rechteckform mit zwei Seitenrändern, einem oberen Rand und einem unteren Rand aufweisen, **dadurch gekennzeichnet, dass** sich der Materialabschnitt (5) bis zu den Seitenrändern, dem unteren Rand und dem oberen Rand der zugeordneten Frontwand (2) erstreckt und an jedem der Ränder mit der Befestigungsnaht (6) zumindest abschnittsweise befestigt ist.

2. Folienbeutel nach Anspruch 1, **dadurch gekennzeichnet, dass** die Beutelfolie an einer Beutelinnenseite und einer Beutelaußenseite heißsiegelbar ist und dass die Befestigungsnaht (6) als Heißsiegelnaht ausgeführt ist.

3. Folienbeutel nach Anspruch 1 oder 2, **dadurch gekennzeichnet, dass** die Befestigungsnaht (6) aus maximal sechs Befestigungsnahtabschnitten (6a, 6b) gebildet ist, wobei die Befestigungsnahtabschnitte (6a, 6b) jeweils kontinuierlich ausgeführt sind.

4. Folienbeutel nach einem der Ansprüche 1 bis 3, **dadurch gekennzeichnet, dass** die Aufreißlinie (9) in einem Abstand zwischen 4 mm und 20 mm bis zu einer benachbarten Außenkante des Materialabschnitts (5) verläuft.

5. Folienbeutel nach einem der Ansprüche 1 bis 4, **dadurch gekennzeichnet, dass** entlang des umlaufenden Randes eine größte unverbundene Länge zwischen dem Materialabschnitt (5) und der zugeordneten Frontwand (2) weniger als 160 mm beträgt.

6. Folienbeutel nach Anspruch 5, **dadurch gekennzeichnet, dass** die größte unverbundene Länge zwischen 40 mm und 120 mm beträgt.

7. Folienbeutel nach Anspruch 5 oder 6, **dadurch gekennzeichnet, dass** die größte unverbundene Länge im Bereich einer oberen Beutelecke vorgesehen ist.

8. Folienbeutel nach einem der Ansprüche 1 bis 7, **dadurch gekennzeichnet, dass** die Befestigungsnaht (6) zumindest abschnittsweise in Überdeckung mit einer Verbindungsnaht (4) verläuft, an der die Frontwände (2) entweder miteinander oder mit einer zwischen den Frontwänden (2) angeordneten Falte verbunden sind.

9. Folienbeutel nach einem der Ansprüche 1 bis 8, **dadurch gekennzeichnet, dass** ausgehend von einer Rechteckform des Materialabschnitts (5) zumindest eine Ecke schräg abgetrennt ist.

10. Folienbeutel nach Anspruch 9, **dadurch gekennzeichnet, dass** der Beutelkörper (1) im Bereich der abgetrennten Ecke eine Funktionsausformung in Form eines Ausgießers (11), eines Tragegriffs oder eines Wiederverschlussstreifens aufweist.

11. Folienbeutel nach einem der Ansprüche 1 bis 10, **dadurch gekennzeichnet, dass** beide Frontwände (2) mit jeweils einem zugeordneten Materialabschnitt (5) versehen sind.

12. Folienbeutel nach einem der Ansprüche 1 bis 11, **dadurch gekennzeichnet, dass** die Beutelfolie sortenrein aus einem Polyolefin gebildet ist.

13. Folienbeutel nach einem der Ansprüche 1 bis 12, **dadurch gekennzeichnet, dass** der Beutelkörper (1) unbedruckt ist.

14. Folienbeutel nach einem der Ansprüche 1 bis 13, **dadurch gekennzeichnet, dass** der Materialabschnitt (5) aus einem Material ausgewählt aus der Gruppe Folie, Nonwoven, beschichtetes Papier und mehrschichtiges Laminat besteht.

15. Folienbeutel nach einem der Ansprüche 1 bis 14, **dadurch gekennzeichnet, dass** der Materialabschnitt (5) und die Beutelfolie sortenrein aus einem Polyolefin gebildet sind, wobei der Materialabschnitt (5) im Bereich der Befestigungsnaht (6) unbedruckt ist.

16. Folienbeutel nach einem der Ansprüche 1 bis 15, **dadurch gekennzeichnet, dass** die Aufreißlinie (9) durch eine Perforation, eine Einkerbung und/oder mittels Laser gebildet ist.

17. Folienbeutel nach einem der Ansprüche 1 bis 16, **dadurch gekennzeichnet, dass** die Beutelfolie eine Dicke zwischen 80 µm und 300 µm aufweist.

18. Folienbeutel nach einem der Ansprüche 1 bis 17, **dadurch gekennzeichnet, dass** der Materialabschnitt (5) ein Flächengewicht zwischen 18 g/m² und 150 g/m² aufweist.

## Claims

1. Film bag comprising a bag body (1) made of a bag film having at least two mutually opposite front walls (2), wherein a printed material section (5) is fastened to a part of a circumferential edge of the material section (5) with a permanent fastening seam (6) on one of the front walls (2) and adjacent to the fastening seam (6) has a tear line (9) in the form of a material weakening, wherein the fastening seam (6) extends over a fraction between 40% and 98% of the circumferential edge and wherein the front walls (2) have a substantially rectangular shape with two side edges, an upper edge and a lower edge, **characterized in that** the material section (5) extends as far as the side edges, the lower edge and the upper edge of the associated front wall (2) and is fastened to each of the edges with the fastening seam (6) at least in sections.

2. Film bag according to Claim 1, **characterized in that** the bag film is heat-sealable on a bag inner side and a bag outer side and that the fastening seam (6) is executed as a heat sealing seam.

3. Film bag according to Claim 1 or 2, **characterized in that** the fastening seam (6) is formed from a maximum of six fastening seam sections (6a, 6b) wherein the fastening seam sections (6a, 6b) are each executed continuously.

4. Film bag according to one of Claims 1 to 3, **characterized in that** the tear line (9) runs at a distance between 4 mm and 20 mm as far as an adjacent outer edge of the material section (5).

5. Film bag according to one of Claims 1 to 4, **characterized in that** along the circumferential edge a greatest unconnected length between the material section (5) and the associated front wall (2) is less than 160 mm.

6. Film bag according to Claim 5, **characterized in that** the greatest unconnected length is between 40 mm and 120 mm.

7. Film bag according to Claim 5 or 6, **characterized in that** the greatest unconnected length is provided in the region of an upper bag corner.

8. Film bag according to one of Claims 1 to 7, **characterized in that** the fastening seam (6) runs at least in sections in overlap with a connecting seam (4) at which the front walls (2) are either connected to one another or to a gusset arranged between the front walls (2).

9. Film bag according to one of Claims 1 to 8, **characterized in that** starting from a rectangular shape of the material section (5) at least one corner is cut off obliquely.

10. Film bag according to Claim 9, **characterized in that** the bag body (1) in the region of the cut-off corner has a functional formation in the form of a spout (11), a carrying handle or a reclosure strip.

11. Film bag according to one of Claims 1 to 10, **characterized in that** both front walls (2) are provided with respectively one associated material section (5).

12. Film bag according to one of Claims 1 to 11, **characterized in that** the bag film is formed purely of a polyolefin.

13. Film bag according to one of Claims 1 to 12, **characterized in that** the bag body (1) is unprinted.

14. Film bag according to one of Claims 1 to 13, **characterized in that** the material section (5) consists of a material selected from the group film, nonwoven, coated paper and multilayer laminate.

15. Film bag according to one of Claims 1 to 14, **characterized in that** the material section (5) and the bag film are formed purely of a polyolefin, wherein the material section (5) is unprinted in the region of the fastening seam (6).

16. Film bag according to one of Claims 1 to 15, **characterized in that** the tear line (9) is formed by a perforation, a notching and/or by means of a laser.

17. Film bag according to one of Claims 1 to 16, **characterized in that** the bag film has a thickness between 80 µm and 300 µm.

18. Film bag according to one of Claims 1 to 17, **characterized in that** the material section (5) has a weight per unit area between 18 g/m² and 150 g/m².

## Revendications

1. Sachet en film comprenant un corps de sachet (1) présentant au moins deux parois avant (2) opposées entre elles, formé d'un film à sachet, dans lequel un tronçon de matériau (5) imprimé est fixé sur une partie d'un bord périphérique du tronçon de matériau (5) par une soudure de fixation (6) permanente à une des parois avant (2) et présente dans le voisinage de la soudure de fixation (6), une ligne de déchirure (9) sous forme d'un affaiblissement de matériau, dans lequel la soudure de fixation (6) recouvre entre 40 % et 98 % du bord périphérique et dans lequel les parois avant (2) présentent essentiellement une forme rectangulaire avec deux bords latéraux, un bord supérieur et un bord inférieur, **caractérisé en ce que** le tronçon de matériau (5) s'étend jusqu'aux bords latéraux, au bord inférieur et au bord supérieur de la paroi avant (2) correspondante et est fixé au moins par tronçons à chacun des bords par la soudure de fixation (6).

2. Sachet en film selon la revendication 1, **caractérisé en ce que** le film à sachet peut être thermoscellé sur un côté intérieur du sachet et un côté extérieur du sachet et que la soudure de fixation (6) est conçue en tant que soudure de thermoscellement.

3. Sachet en film selon la revendication 1 ou 2, **caractérisé en ce que** la soudure de fixation (6) est composée de six tronçons de soudure de fixation (6a, 6b) au maximum, dans lequel les tronçons de soudure de fixation (6a, 6b) sont respectivement conçus continus.

4. Sachet en film selon l'une des revendications 1 à 3, **caractérisé en ce que** la ligne de déchirure (9) passe à une distance entre 4 mm et 20 mm jusqu'à un bord extérieur voisin du tronçon de matériau (5).

5. Sachet en film selon l'une des revendications 1 à 4, **caractérisé en ce que** le long du bord périphérique, une longueur non reliée la plus grande entre le tronçon de matériau (5) et la paroi avant (2) correspondante est inférieure à 160 mm.

6. Sachet en film selon la revendication 5, **caractérisé en ce que** la longueur non reliée la plus grande fait entre 40 mm et 120 mm.

7. Sachet en film selon la revendication 5 ou 6, **caractérisé en ce que** la longueur non reliée la plus grande est prévue au niveau d'un angle supérieur de sachet.

8. Sachet en film selon l'une des revendications 1 à 7, **caractérisé en ce que** le cordon de soudure (6) passe au moins par tronçons en recouvrement avec une soudure de liaison (4) à laquelle les parois avant (2) sont reliées soit entre elles, soit à un pli disposé entre les parois avant (2).

9. Sachet en film selon l'une des revendications 1 à 8, **caractérisé en ce qu'**en partant d'une forme rectangulaire du tronçon de matériau (5), au moins un angle est coupé en biseau.

10. Sachet en film selon la revendication 9, **caractérisé en ce que** le corps de sachet (1) présente au niveau de l'angle coupé, une conformation fonctionnelle sous forme d'un bec verseur (11), d'une poignée de transport ou d'une bande de refermeture.

11. Sachet en film selon l'une des revendications 1 à 10, **caractérisé en ce que** les deux parois avant (2) sont dotées respectivement d'un tronçon de matériau (5) correspondant.

12. Sachet en film selon l'une des revendications 1 à 11, **caractérisé en ce que** le film à sachet est formé de polyoléfine, de même fabrication.

13. Sachet en film selon l'une des revendications 1 à 12, **caractérisé en ce que** le corps de sachet (1) n'est pas imprimé.

14. Sachet en film selon l'une des revendications 1 à 13, **caractérisé en ce que** le tronçon de matériau (5) est composé d'un matériau sélectionné parmi le groupe film, non-tissé, papier revêtu et stratifié multi-couches.

15. Sachet en film selon l'une des revendications 1 à 14, **caractérisé en ce que** le tronçon de matériau (5) et le film à sachet sont formés de polyoléfine, de même fabrication, dans lequel le tronçon de matériau (5) n'est pas imprimé au niveau de la soudure de fixation (6) .

16. Sachet en film selon l'une des revendications 1 à 15, **caractérisé en ce que** la ligne de déchirure (9) est formée par une perforation, une encoche et/ou par laser.

17. Sachet en film selon l'une des revendications 1 à 16, **caractérisé en ce que** le film à sachet présente une épaisseur entre 80 µm et 300 µm.

18. Sachet en film selon l'une des revendications 1 à 17, **caractérisé en ce que** le tronçon de matériau (5) présente un poids surfacique entre 18 g/m² et 150 g/m².
